# EUROPÄISCHE PATENTSCHRIFT

(11) **EP 0 460 620 B1**
(45) Veröffentlichungstag und Bekanntmachung des Hinweises auf die Patenterteilung: **06.09.1995**
(21) Anmeldenummer: 91109141.1
(22) Anmeldetag: 04.06.1991
(51) Int. Cl.: E05D 7/04, E05D 5/14, E05D 5/04, E05D 7/00

(54) **Türband**
Door hinge
Charnière pour porte

(30) Priorität: 07.06.1990 DE 9006439 U
(43) Veröffentlichungstag der Anmeldung: 11.12.1991
(73) Patentinhaber: Schüring GmbH & Co. Fenstertechnologie KG, 53842 Troisdorf (DE)
(72) Erfinder:
(74) Vertreter: Freischem, Werner, Dipl.-Ing.

(56) Entgegenhaltungen:
- EP-A- 0 275 895
- DE-A- 3 504 921
- DE-A- 3 705 129
- DE-A- 3 705 131
- DE-C- 172 151
- FR-A- 2 456 820
- GB-A- 188 441
- US-A- 2 408 071

## Beschreibung

Die Erfindung bezieht sich auf ein Türband für schwere Türen, Haustüren oder dergleichen, mit einem Rahmenbandteil und einem Flügelbandteil, der einen unteren und einen oberen Zapfen aufweist, die in Lagerbuchsen gelagert sind, welche in ein unteres und ein oberes, axial offenes Zapfenlager eines Rahmenbandteiles eingesetzt sind, wobei die Lagerbuchsen mit Gleitflanschen versehen sind, die sich gegen die dem Flügelbandteil zugewandten Flächen des unteren und oberen Zapfenlagers abstützen. Ein derartiges Türband ist bekannt aus dem nächstliegenden Stand der Technik DE-U-86 09 628. Ein derartiges Türband ist auch bekannt aus dem DE-A-35 04 921.

Bei derartigen Türbändern, insbesondere für Haustüren oder andere relativ schwere Türen,ist es schwierig, den Türflügel in seiner Höhe präzise einzustellen. Bei den bekannten Türbändern ist dazu ein erheblicher Montageaufwand erforderlich.

Der Erfindung liegt die Aufgabe zugrunde, ein hochbelastbares Türband zu schaffen, bei dem eine Höhenverstellung des Flügelbandteiles bzw. des Türflügels mit geringem Montageaufwand möglich ist.

Diese Aufgabe wird erfindungsgemäß gelöst durch die kennzeichnenden Merkmale des unabhängigen Anspruchs 1 (Variante 1) oder des unabhängigen Anspruchs 7 (Variante 2)

Zweckmäßigerweise sind vier Distanzscheiben vorgesehen, von denen zwei Distanzscheiben doppelt so dick sind wie die beiden anderen Distanzscheiben. Mit Hilfe dieser Distanzscheiben kann eine montierte Tür in sieben verschiedene Höhenstellungen eingestellt werden.

Beträgt der gesamte Verstellweg 6 mm und sind zwei Scheiben mit 2 mm Dicke und zwei Scheiben mit 1 mm Dicke vorgesehen, dann kann durch Auswechseln der Distanzscheiben das Flügelbandteil in sieben Stellungen eingestellt werden, die sich um jeweils 1 mm unterscheiden. Während des Auswechselns der Distanzscheiben kann die von der unteren Lagerbuchse aufzunehmende Last von dem unteren Gewindestopfen aufgenommen werden, so daß die am unteren Zapfenlager vorgesehenen Distanzscheiben entlastet werden können. Ferner kann mit Hilfe des unteren Gewindestopfens und nach Entfernen der Distanzscheiben am oberen Zapfenlager die Höhe des Flügelbandteiles eingestellt werden.

Da das obere und untere Zapfenlager einstückig (Variante 1) oder lösbar starr (Variante 2) miteinander verbunden sind und ferner auch die beiden Zapfen des Flügelbandteiles einstückig miteinander verbunden sind, sind bei diesem Türband Fluchtfehler ausgeschlossen.

Ferner liegt der Erfindung die Aufgabe zugrunde, ein Rahmenbandteil nach der Variante 2 zu schaffen, das geeignet ist, sowohl ein Flügelbandteil mit nur einem nach unten gerichteten Zapfen zu lagern als auch ein Flügelbandteil aufzunehmen, das einen nach unten und einen nach oben gerichteten Zapfen aufweist.

Diese Aufgabe wird erfindungsgemäß dadurch gelöst, daß am oberen Ende des Anschraubsteges ein zweites, oberes Zapfenlager spielfrei anschließbar ist, gemäß den kennzeichnenden Merkmalen des unabhängigen Anspruchs 7.

Das obere Zapfenlager kann beispielsweise über eine Schwalbenschwanzführung an das obere Ende des Anschraubsteges angeschlossen werden.

Vorteilhafterweise ist der gehäuseartige Anschraubsteg an seiner oberen Stirnseite zumindest teilweise offen bzw. zu öffnen, und das obere Zapfenlager weist ein nach unten gerichtetes, von den Wänden des Anschraubsteges umgreifbares Anschlußteil auf, das spielfrei in den oberen Teil des Anschraubsteges einsetzbar ist.

Auf diese Weise ist es möglich, das untere Rahmenbandteil isoliert zu verwenden zur Lagerung eines Flügelbandteiles mit einem nach unten gerichteten Zapfen. Dieses untere Rahmenbandteil kann aber dann auch zusammen mit einem oberen Rahmenbandteil benutzt werden für ein Flügelbandteil mit einem nach unten und einem nach oben gerichteten Zapfen. Auf diese Weise läßt sich die Lagerhaltung der zur Wahl stehenden Türbänder erheblich vereinfachen.

Ferner besteht die Möglichkeit der Nachrüstung, wenn sich erweist, daß bei einer bereits montierten und nur in untere Zapfenlager gelagerten Tür die Lagerung verstärkt werden muß durch obere Zapfenlager.

Weitere Merkmale der Erfindung ergeben sich aus den Unteransprüchen.

In der folgenden Beschreibung werden Ausführungsbeispiele der Erfindung unter Bezugnahme auf die Zeichnungen näher erläutert. Die Zeichnungen zeigen in
- Fig. 1: eine Vorderansicht des Türbandes nach der Erfindung teilweise geschnitten,
- Fig. 2: eine Seitenansicht des Türbandes
- Fig. 3: eine Ansicht in Pfeilrichtung X gemäß Fig. 1,
- Fig. 4: eine Draufsicht und
- Fig. 5: eine Seitenansicht einer Lagerbuchse
- Fig. 6: eine Draufsicht auf eine Distanzscheibe,
- Fig. 7: Eine Vorderansicht auf ein Rahmenbandteil,
- Fig. 8: eine Seitenansicht des Rahmenbandteils nach Fig. 7, teilweise geschnitten,
- Fig. 9: eine Rückansicht des Rahmenbandteiles nach Fig.7
- Fig. 10: eine vergrößerte Schnittansicht des oberen Endes eines Anschraubsteges,
- Fig. 11: eine Rückansicht des Anschraubsteges nach Fig.10,
- Fig. 12: eine Schnittansicht,
- Fig. 13: eine Vorderansicht und
- Fig. 14: eine Rückansicht eines oberen Zapfenlagers einer abgewandelten Form des Rahmenbandteiles.

Das in den Fig. 1 bis 3 dargestellte Türband setzt sich zusammen aus einem Rahmenbandteil 1 und einem Flügelbandteil 2. Der Flügelbandteil 2 ist mit einem unteren Zapfen 5 und einem oberen Zapfen 6 in Lagerbuchsen 10 und 12 gelagert, die in ein unteres Zapfenlager 3 und ein oberes Zapfenlager 4 eingesetzt sind. Die Lagerbuchsen 10 und 12 sind mit Gleitflanschen 11 und 13 versehen, die sich gegen die dem Flügelbandteil 2 zugewandten Anlageflächen 23 und 24 des unteren und oberen Zapfenlagers 3 und 4 abstützen.

Wie die Fig. 2 zeigt, sind das untere Zapfenlager 3 und das obere Zapfenlager 4 einstückig über einen Anschraubsteg 7 miteinander verbunden. Der Anschraubsteg 7 weist Schraubenlöcher 28 auf, mit welchen das Rahmenbandteil 1 an einen Türrahmen befestigt werden kann.Ferner sind im Bereich der Zapfenlager 3 und 4 Tragbolzen 27 angeordnet.

Der Abstand zwischen den Anlageflächen 23 und 24 des unteren und oberen Zapfenlagers 4 und 5 ist um einen gewünschten Stellweg, beispielsweise 6 mm, größer als die axiale Abmessung des Flügelbandteils 2 zuzüglich der Dicke der beiden Gleitflansche 11 und 13 der Lagerbuchsen 10 und 12. Der obere und der untere Zapfen 5 und 6 des Flügelbandteils 2 sind durch einen Achsstift 8 gebildet, der axial durch eines der Zapfenlager 4 oder 5 in eine zylindrische Ausnehmung 25 des Flügelbandteils 2 einschiebbar und mittels einer Schraube 9 feststellbar ist. Die Schraube 9 ist so am Flügelbandteil 2 angeordnet, daß sie nur bei geöffneter Tür mit einem Imbusschlüssel oder einem Schraubenzieher erreichbar ist. Die Feststellschraube 9 greift in eine Ausnehmung 26 des Achsstiftes 8 ein, so daß dieser axial unverschieblich und verdrehsicher im Flügelbandteil 2 gehalten ist.

An den axial äußeren Enden des unteren und des oberen Zapfenlagers 3 und 4, jenseits der darin eingesetzten Lagerbuchsen 10 und 12, sind Innengewinde 20 angebracht, in denen Gewindestopfen 14 und 15 axial einstellbar geführt sind. Mit Hilfe dieser Gewindestopfen 14 und 15 kann das Flügelbandteil bzw. der Türflügel angehoben oder abgesenkt werden, sofern zwischen dem Flügelbandteil 2 und den Anlageflächen 23 und 24 des unteren und des oberen Zapfenlagers noch keine Distanzscheiben 16,17,18 und 19 eingeschoben sind.

Wie die Fig. 6 zeigt, sind die Distanzscheiben an einer Ecke offen, so daß sie ohne Schwierigkeiten über die untere Lagerbuchse 10 oder über die obere Lagerbuchse 12 geschoben werden können.

In den Fig. 4 und 5 ist die untere Lagerbuchse 10 dargestellt. Diese Buchse ist ebenso wie auch die obere Lagerbuchse 12 drehfest im Zapfenlager 3 bzw. 4 eingesetzt. Die Lagerbuchsen 10 und 12 bestehen aus einem selbstschmierenden Kunststoff. Sie sind mit mindestens einer axial verlaufenden Rippe 29 versehen. Diese Rippe 29 ist in der Ecke der Lagerbuchse 10 bzw. 12 angeordnet, in der sich auch die Öffnung 30 der aus Fig. 6 ersichtlichen Distanzscheibe 16 - 19 befindet. Sofern die Lagerbuchse 10 bzw. 12 mit zwei einander gegenüberliegenden Rippen 29 ausgerüstet ist, ist an den Distanzscheiben 16 - 19,der offenen Ecke 30 gegenüberliegend, eine Ausnehmung 31 vorgesehen, welche diese zweite Rippe 29 umschließt. Die Öffnung 31 in den Distanzscheiben 16 - 19 erleichtert auch das Öffnen der Distanzscheiben beim Einsetzen oder Herausnehmen. Nach Entlasten dieser Distanzscheiben lassen diese sich leicht mit Hilfe eines Schraubenziehers aus ihrer Stellung herausbewegen, indem sie unter einem Winkel von 45° zur Ebene des Türflügels von der jeweiligen Lagerbuchse abgezogen werden. Das Einsetzen dieser Distanzscheiben ist dadurch erleichtert, daß die Ecken an der Öffnung 30 der Distanzscheiben 16 - 19 gerundet sind.

Wie die Fig. 5 zeigt, kann die untere Lagerbuchse 10 mit einem Boden 22 versehen sein, in welchem sich eine Öffnung befindet, die dazu dient, daß der Achsstift 8 nach Lösen der Madenschraube 9 herausgetrieben werden kann. Der Boden 22 hat den Vorteil, daß der Türbeschlag und insbesondere der Achsstift 8 leicht in richtiger Stellung montiert werden kann. Der Boden 22 kann aber auch entfallen, und dies hätte den Vorteil, daß der Achsstift sowohl durch das untere Zapfenlager 3 als auch durch das obere Zapfenlager 4 in das Flügelbandteil 2 eingesetzt werden kann.

Im fertig montierten Zustand können die Gewindestopfen 14 und 15 so eingestellt werden, daß sie völlig entlastet sind und der Türflügel leichtgängig bewegt werden kann. Durch unterschiedlich starkes Anziehen dieser Gewindestopfen 14 und 15 kann der Türflügel mehr oder weniger schwergängig eingestellt werden. Mittels einklippbarer Abdeckscheiben 21 kann die untere Öffnung des unteren Zapfenlagers 3 und die obere Öffnung des oberen Zapfenlagers 4 verschlossen werden.

Zur Tiefenjustierung können die Lagerbuchsen 10 und 12 in bekannter Weise auch als Exzenterbuchsen ausgebildet sein. Das Flügelbandteil 2 kann gemäß DE-U-87 04 807 seitenverstellbar sein.

Wie die Fig. 7,8 und 9 zeigen, ist das Rahmenbandteil 1 zweiteilig. Es setzt sich zusammen aus einem unteren Zapfenlager 3 mit Anschraubsteg 7 und einem oberen Zapfenlager 4. Das obere Zapfenlager 4 ist spielfrei mit dem oberen Ende 44 des Anschraubsteges 7 verbunden.

Wie die Fig. 9 zeigt, ist der Anschraubsteg 7 an seiner oberen Seite 44 teilweise offen, so daß in den gehäuseartigen Anschraubsteg 7 ein am oberen Zapfenlager 4 angegossenes Anschlußteil 40 einsetzbar ist. Dieses Anschlußteil 40 wird von den Wänden 41,42 und 43 des Anschraubsteges umschlossen.

Der Anschraubsteg ist mit Schraublöchern bzw. angegossenen Schraubhülsen 28 versehen, die bei dem Ausführungsbeispiel nach den Figuren 7 bis 12 an den Seiten des Steges angeordnet sind.

Wie die Fig. 9 zeigt, umgreift das Anschlußteil 40 mit einer bogenförmigen seitlichen Aussparung 46 die obere Schraubhülse 28 des Anschraubsteges 7.

Wie die Fig. 8 zeigt, sind sowohl am unteren Zapfenlager 3 als auch am oberen Zapfenlager 4 Tragbolzen 27 angeformt.

Wie die Fig. 10 und 11 zeigen, kann die obere Stirnseite 44 des Anschraubsteges 7 zunächst geschlossen sein. Um das Anschlußstück 40 in den oberen Teil des Anschraubsteges 7 einsetzen zu können, ist die Stirnwand leicht ausbrechbar, weil von innen Sollbruchkerben 45 angeformt sind, die ein leichtes Ausbrechen der Wand 44 ermöglichen.

Wie die in Fig. 9 dargestellte Rückansicht des Rahmenbandteiles zeigt, sind die Seitenwände 41 und 42 des Anschraubsteges 7 über aussteifende, quer verlaufende Wände miteinander verbunden. Ferner sind noch zusätzlich zickzackförmig verlaufende Wände vorgesehen, welche die Schraubhülsen 28 und die Tragzapfen 27 gegeneinander abstützen.

Je nach Ausführungsform der Rahmenprofile kann es zweckmäßig sein, gemäß den Fig. 13 und 14 die Schraublöcher bzw. Schraubhülsen 28' und die Tragbolzen 27' auf der Längsmittellinie des Rahmenbandteils 1 anzuordnen. Bei dieser Ausführungsform ist das Anschlußstuck 40' mit einer Durchlaßhülse 47 ausgerüstet, die eine Schraubhülse 28' des Anschraubsteges 7' in sich aufnimmt, wenn das obere Ende des Anschraubsteges 7' über das Anschlußstück 40' des oberen Zapfenlagers 4' geschoben wird.

### Bezugszeichenliste

- 1: Rahmenbandteil
- 2: Flügelbandteil
- 3: unteres Zapfenlager
- 4: oberes Zapfenlager
- 5: unterer Zapfen
- 6: oberer Zapfen
- 7,7': Anlagesteg, Anschraubsteg
- 8: Achsstift
- 9: Madenschraube
- 10: untere Lagerbuchse
- 11: Gleitflansch
- 12: obere Lagerbuchse
- 13: Gleitflansch
- 14: unterer Gewindestopfen
- 15: oberer Gewindestopfen
- 16: Distanzscheibe 1 mm
- 17: Distanzscheibe 2 mm
- 18: Distanzscheibe 2 mm
- 19: Distanzscheibe 1 mm
- 20: Innengewinde
- 21: Abdeckscheibe
- 22: Boden der unteren Lagerbuchse
- 23: Anlagefläche
- 24: Anlagefläche
- 25: Ausnehmung
- 26: Ausnehmung
- 27: Tragbolzen
- 28: Schraublöcher, Schraubhülse
- 29: Rippe
- 30: Öffnung
- 31: Ausnehmung
- 40,40': Anschlußstück
- 41: linke Seitenwand
- 42: rechte Seitenwand
- 43: Vorderwand
- 44: obere Stirnwand
- 45: Sollbruchkerbe
- 46: Aussparung
- 47: Durchlaßhülse
- 48: Anlagefläche

## Patentansprüche

1. Türband für schwere Türen, Haustüren oder dergleichen, mit einem Rahmenbandteil (1) und einem Flügelbandteil (2), der einen unteren und einen oberen Zapfen (5,6) aufweist, die in Lagerbuchsen (10,12) gelagert sind, welche in ein unteres und ein oberes, axial offenes Zapfenlager (3,4) des Rahmenbandteiles (1) unverdrehbar eingesetzt sind, wobei die Lagerbuchsen (10,12) mit Gleitflanschen (11,13) versehen sind, die sich gegen die dem Flügelbandteil (2) zugewandten Flächen (23,24) des unteren und oberen Zapfenlagers (3,4) abstützen, wobei der untere und obere Zapfen (5,6) durch einen Achsstift (8) gbildet sind, der in eine zylindrische Ausnehmung (25) des Flügelbandteiles (2) einschiebbar und mittels einer Schraube (9) im Flügelbandteil (2) feststellbar ist,
gekennzeichnet durch die folgenden Merkmale:
a. das untere und das obere Zapfenlager (3,4) sind über einen Anschraubsteg (7) einstückig miteinander verbunden;
b. der Abstand zwischen den Anlageflächen (23,24) des unteren und oberen Zapfenlagers (4,5) ist um einen maximalen Verstellweg von einigen Millimetern z.B. 6 mm, größer als die axiale Abmessung des Flügelbandteils (2) zuzüglich der Dicke der beiden Gleitflansche (11,13) der Lagerbuchsen (10,12);
c. der Achsstift (8) ist axial durch eines der Zapfenlager (4,5) hindurch in die Ausnehmung des Flügelbandteiles (2) einschiebbar;
d. an dem axial äußeren Ende des unteren Zapfenlagers (3) ist jenseits der Führungsfläche für die Lagerbuchse (10) ein Innengewinde (20) angebracht, in dem ein Gewindestopfen (14) axial einstellbar geführt ist und mit dem die untere Lagerbuchse (10) zusammen mit dem Achsstift (8) und dem Flügelbandteil (2) höheneinstellbar sind;
e. bei montiertem Türband sind nach axialem Einstellen der unteren Buchse (10) zusammen mit dem am Flügelbandteil (2) befestigten Achsstift (8) in dem Zwischenraum zwischen den Anlageflächen (23,24) des unteren und oberen Zapfenlagers (3) und den Gleitflanschen (11,13) der Lagerbuchsen (10) eine oder mehrere offene auswechselbare Distanzscheiben (16,17) angeordnet, wobei die untere Distanzscheiben zumindest teilweise die auf den Gleitflansch (11) wirkende Last aufnehmen und auf das untere Zapfenlager (3) übertragen.

2. Türband nach Abspruch 1, dadurch gekennzeichnet, daß vier Distanzscheiben (16,17,18,19) vorgesehen sind, von denen zwei Distanzscheiben (17,18) doppelt so dick sind wie die beiden anderen Distanzscheiben (16,19).

3. Türband nach Anspruch 1 oder 2, dadurch gekennzeichnet, daß auch an dem axial äußeren Ende des oberen Zapfenlagers (4) jenseits der darin eingesetzten Lagerbuchse (12) ein Innengewinde (20) angebracht ist, in das ein Gewindestopfen (15) axial einstellbar geführt ist.

4. Türband nach Anspruch 3, dadurch gekennzeichnet, daß der Umfang der Gleitflansche (11,13) und der Distanzscheiben (16,17,18,19) im wesentlichen quadratisch ist und die Distanzscheiben (16,17,18,19) an einer Ecke über einen Winkelbereich von 60° bis 90° offen sind.

5. Türband nach Anspruch 4, dadurch gekennzeichnet, daß die Lagerbuchsen (10,12) mit mindestens einer axial verlaufenden Rippe (29) versehen sind, die in der Ecke (30) angeordnet ist, in der die Distanzscheiben (16,17,18,19) offen sind.

6. Türband nach einem der Ansprüche 1 bis 5, dadurch gekennzeichnet, daß die untere Lagerbuchse (10) einen Boden (22) aufweist, der mit einer Öffnung zum Ausschlagen des Achsstiftes (8) versehen ist.

7. Türband für schwere Türen, Haustüren oder dergleichen, mit einem Rahmenbandteil (1) und einem Flügelbandteil (2), der einen unteren und einen oberen Zapfen (5,6) aufweist, die in Lagerbuchsen (10,12) gelagert sind, welche in ein unteres und ein oberes, axial offenes Zapfenlager (3,4) des Rahmenbandteiles (1) unverdrehbar eingesetzt sind, wobei die Lagerbuchsen (10,12) mit Gleitflanschen (11,13) versehen sind, die sich gegen die dem Flügelbandteil (2) zugewandten Flächen (23,24) des unteren und oberen Zapfenlagers (3,4) abstützen, wobei der untere und obere Zapfen (5,6) durch einen Achsstift (8) gebildet sind, der in eine zylindrische Ausnehmung (25) des Flügelbandteiles (2) einschiebbar und mittels einer Schraube (9) im Flügelbandteil (2) feststellbar ist,
gekennzeichnet durch die folgenden Merkmale:
a. das untere und das obere Zapfenlager (3,4) sind über einen Anschraubsteg (7) lösbar starr miteinander verbunden;
b. der Abstand zwischen den Anlageflächen (23,24) des unteren und oberen Zapfenlagers (4,5) ist um einen maximalen Verstellweg von einigen Millimetern z.B. 6 mm, größer als die axiale Abmessung des Flügelbandteils (2) zuzüglich der Dicke der beiden Gleitflansche (11,13) der Lagerbuchsen (10,12);
c. der Achsstift (8) ist axial durch eines der Zapfenlager (4,5) hindurch in die Ausnehmung des Flügelbandteiles (2) einschiebbar;
d. an dem axial äußeren Ende des unteren Zapfenlagers (3) ist jenseits der Führungsfläche für die Lagerbuchse (10) ein Innengewinde (20) angebracht, in dem ein Gewindestopfen (14) axial einstellbar geführt ist und mit dem die untere Lagerbuchse (10) zusammen mit dem Achsstift (8) und dem Flügelbandteil (2) höheneinstellbar sind;
e. beim montiertem Türband sind nach axialem Einstellen der unteren Buchse (10) zusammen mit dem am Flügelbandteil (2) befestigten Achsstift (8) in dem Zwischenraum zwischen den Anlageflächen (23,24) des unteren und oberen Zapfenlagers (3) und den Gleitflanschen (11,13) der Lagerbuchsen (10) eine oder mehrere offene auswechselbare Distanzscheiben (16,17) angeordnet, wobei die untere Distanzscheiben zumindest teilweise die auf den Gleitflansch (11) wirkende Last aufnehmen und auf das untere Zapfenlager (3) übertragen.

8. Türband nach Anspruch 7, dadurch gekennzeichnet, daß am unteren Zapfenlager (3) ein gehäuseartiger Anschraubsteg (7) angegossen ist, der sich etwa über die Höhe des Flügelbandteils (2) erstreckt und der mit Schraublöchern (28) versehen ist, und daß der Anschraubsteg (7,7') an seiner oberen Stirnseite (44) zumindest teilweise offen bzw. zu öffnen ist und das obere Zapfenlager (4,4') ein nach unten gerichtetes, von den Wänden (41,42,43) des Anschraubsteges (7,7') umgreifbares Anschlußteil (40,40') aufweist, das spielfrei in den oberen Teil des Anschraubsteges (7,7') einsetzbar ist.

9. Türband nach Anspruch 8, dadurch gekennzeichnet, daß die obere Stirnwand (44) von innen angeformte Sollbruchkerben (45) aufweist, mit deren Hilfe zumindest ein dem korrespondierenden Querschnitt des Anschlußteils (40) entsprechender Teil der Stirnwand (44) herausbrechbar ist.

10. Türband nach Anspruch 8 oder 9, dadurch gekennzeichnet, daß am oberen Zapfenlager (4,4') mindestens zwei Tragbolzen (27) angeformt sind.

11. Türband nach einem der Ansprüche 8 bis 10, dadurch gekennzeichnet, daß im oberen Teil des Anschraubsteges (7) mindestens eine seitlich versetzte Schraubhülse (28) angeordnet ist und das Anschlußstück (40) eine diese Schraubhülse (28) umgreifende, U-förmige oder bogenförmige seitliche Aussparung (46) aufweist.

12. Türband nach einem der Ansprüche 8 bis 11, dadurch gekennzeichnet, daß das Anschlußstück (40') eine Durchlaßhülse (47) aufweist zum Durchlaß einer im oberen Teil des Anlagesteges (7') befindlichen Schraubhülse (28).

## Claims

1. A door hinge for heavy doors, house doors or the like, comprising a frame hinge member (1) and a door leaf hinge member (2) which has lower and upper trunnions (5, 6) which are mounted in mounting bushes (10, 12) which are non-rotatably fitted into lower and upper axially open trunnion mountings (3, 4) of the frame hinge member (1), wherein the mounting bushes (10, 12) are provided with sliding flanges (11, 13) which bear against the surfaces (23, 24), which are towards the door leaf hinge member (2), of the lower and upper trunnion mountings (3, 4), wherein the lower and upper trunnions (5, 6) are formed by a spindle pin (8) which can be inserted into a cylindrical opening (25) in the door leaf hinge member (2) and fixed in the door leaf hinge member (2) by means of a screw (9), characterised by the following features:
a) the lower and upper trunnion mountings (3, 4) are integrally connected together by way of a screw-mounting web portion (7);
b) the spacing between the contact surfaces (23, 24) of the lower and upper trunnion mountings (3, 4) is greater by a maximum displacement travel of a few millimetres, for example 6 mm, than the axial dimension of the door leaf hinge member (2) plus the thickness of the two sliding flanges (11, 13) of the mounting bushes (10, 12);
c) the spindle pin (8) can be inserted axially through one of the trunnion mountings (3, 4) into the opening in the door leaf hinge member (2);
d) provided at the axially outward end of the lower trunnion mounting (3) on the other side of the guide surface for the mounting bush (10) is an internal screwthread (20) in which a screwthreaded plug (14) is axially adjustably guided and with which the lower mounting bush (10) is adjustable in respect of height together with the spindle pin (8) and the door leaf hinge member (2); and
e) in the assembled condition of the door hinge after axial adjustment of the lower bush (10) together with the spindle pin (8) fixed to the door leaf hinge member (2) one or more open interchangeable spacer washers (16, 17) are arranged in the intermediate space between the contact surfaces (23, 24) of the lower and upper trunnion mounting (3) and the sliding flanges (11, 13) of the mounting bushes (10), wherein lower spacer washers at least partially carry the load acting on the sliding flange (11) and transmit it to the lower trunnion mounting (3).

2. A door hinge according to claim 1 characterised in that there are provided four spacer washers (16, 17, 18, 19) of which two spacer washers (17, 18) are twice as thick as the other two spacer washers (16, 19).

3. A door hinge according to claim 1 or claim 2 characterised in that an internal screwthread (20) is also provided at the axially outer end of the upper trunnion mounting (4) on the other side of the mounting bush (12) fitted therein, a screwthreaded plug (15) being axially adjustably guided in said internal screwthread (20).

4. A door hinge according to claim 3 characterised in that the circumference of the sliding flanges (11, 13) and the spacer washers (16, 17, 18, 19) is substantially square and the spacer washers (16, 17, 18, 19) are open at one corner over an angular range of 60° to 90°.

5. A door hinge according to claim 4 characterised in that the mounting bushes (10, 12) are provided with at least one axially extending rib (29) arranged in the corner (30) in which the spacer washers (16, 17, 18, 19) are open.

6. A door hinge according to one of claims 1 to 5 characterised in that the lower mounting bush (10) has a bottom (22) provided with an opening for driving out the spindle pin (8).

7. A door hinge for heavy doors, house doors or the like, comprising a frame hinge member (1) and a door leaf hinge member (2) which has lower and upper trunnions (5, 6) which are mounted in mounting bushes (10, 12) which are non-rotatably fitted into lower and upper axially open trunnion mountings (3, 4) of the frame hinge member (1), wherein the mounting bushes (10, 12) are provided with sliding flanges (11, 13) which bear against the surfaces (23, 24), which are towards the door leaf hinge member (2), of the lower and upper trunnion mountings (3, 4), wherein the lower and upper trunnions (5, 6) are formed by a spindle pin (8) which can be inserted into a cylindrical opening (25) in the door leaf hinge member (2) and fixed in the door leaf hinge member (2) by means of a screw (9), characterised by the following features:
a) the lower and the upper trunnion mountings (3, 4) are releasably rigidly connected together by way of a screw-mounting web portion (7);
b) the spacing between the contact surfaces (23, 24) of the lower and upper trunnion mountings (3, 4) is greater by a maximum displacement travel of a few millimetres, for example 6 mm, than the axial dimenson of the door leaf hinge member (2) plus the thickness of the two sliding flanges (11, 13) of the mounting bushes (10, 12);
c) the spindle pin (8) can be inserted axially through one of the trunnion mountings (3, 4) into the opening in the door leaf hinge member (2);
d) provided at the axially outward end of the lower trunnion mounting (3) on the other side of the guide surface for the mounting bush (10) is an internal screwthread (20) in which a screwthreaded plug (14) is axially adjustably guided and with which the lower mounting bush (10) is adjustable in respect of height together with the spindle pin (8) and the door leaf hinge member (2); and
e) in the assembled condition of the door hinge after axial adjustment of the lower bush (10) together with the spindle pin (8) fixed to the door leaf hinge member (2) one or more open interchangeable spacer washers (16, 17) are arranged in the intermediate space between the contact surfaces (23, 24) of the lower and upper trunnion mounting (3) and the sliding flanges (11, 13) of the mounting bushes (10), wherein lower spacer washers at least partially carry the load acting on the sliding flange (11) and transmit it to the lower trunnion mounting (3).

8. A door hinge according to claim 7 characterised in that cast on the lower trunnion mounting (3) is a housing-like screw-mounting web portion (7) which extends approximately over the height of the door leaf hinge member (2) and which is provided with screw holes (28), and that at its upper end (44) the screw-mounting web portion (7, 7') is at least partially open or is to be opened and the upper trunnion mounting (4, 4') has a downwardly directed connecting portion (40, 40') which can be embraced by the walls (41, 42, 43) of the screw-mounting web portion (7, 7') and which can be fitted without play into the upper part of the screw-mounting web portion (7, 7').

9. A door hinge according to claim 8 characterised in that the upper end wall (44) has desired-rupture notches (45) which are formed thereon from the inside and by means of which at least a part of the end wall (44) corresponding to the corresponding cross-section of the connecting portion (40) can be broken away.

10. A door hinge according to claim 8 or claim 9 characterised in that at least two support pins (27) are formed on the upper trunnion mounting (4, 4').

11. A door hinge according to one of claims 8 to 10 characterised in that at least one laterally displaced screw sleeve portion (28) is disposed in the upper part of the screw-mounting web portion (7) and the connecting portion (40) has a lateral opening (46) which is U-shaped or of an arcuate shape and which embraces the screw sleeve portion (28).

12. A door hinge according to one of claims 8 to 11 characterised in that the connecting portion (40') has a through sleeve portion (47) for the passage therethrough of a screw sleeve portion (28) disposed in the upper part of the contact web portion (7').

## Revendications

1. Charnière de porte pour portes lourdes, portes d'entrée ou similaires, avec une partie de charnière côté dormant (1) et une partie de charnière côté battant (2), dotée d'un tourillon inférieur et d'un tourillon supérieur (5, 6) montés sur des coussinets (10, 12) placés, sans possibilité de rotation, dans un palier de tourillon inférieur et un palier de tourillon supérieur (3, 4), ouverts axialement, de la partie de charnière côté dormant (1), les coussinets (10, 12) comportant des brides de glissement (11, 13) qui s'appuient sur les surfaces (23, 24) des paliers de tourillon inférieur et supérieur (3, 4) dirigées vers la partie de charnière côté battant (2), les tourillons inférieur et supérieur (5, 6) étant constitués par une tige d'axe (8) pouvant être insérée dans un logement cylindrique (25) de la partie de charnière côté battant (2) et ajustable au moyen d'une vis (9) se trouvant dans la partie de charnière côté battant (2),
caractérisée en ce que :
(a) les palier de tourillon inférieur et supérieur (3, 4) sont assemblés par une barrette de vissage (7) pour ne former qu'un seul élément ;
(b) l'écartement entre les surfaces d'appui (23, 24) des paliers de tourillon inférieur et supérieur (3, 4) est supérieur, avec un jeu de réglage maximal de quelques millimètres, par exemple 6 mm, à la longueur axiale de la partie de charnière côté battant (2) augmentée de l'épaisseur des deux brides de glissement (11, 13) des coussinets (10, 12) ;
(c) la tige d'axe (8) peut être insérée axialement par l'un des paliers de tourillon (4, 5) dans le logement de la partie de charnière côté battant (2) ;
(d) à l'extrémité axialement extérieure du palier de tourillon inférieur (3), du côté opposé à la surface de guidage du coussinet (10) est prévu un taraudage (20) dans lequel un bouchon fileté (14) est vissé de façon à pouvoir être réglé axialement, en permettant un réglage en hauteur, à la fois du coussinet inférieur (10), de la tige d'axe (8) et de la partie de charnière côté battant (2) ;
(e) lorsque la charnière de porte est en place, après réglage axial du coussinet inférieur (10) avec la tige d'axe (8) fixée à la partie de charnière côté battant (2), dans l'espace entre les surfaces d'appui (23, 24) des paliers de tourillon inférieur et supérieur (3, 4) et les brides de glissement (11, 13) des coussinets (10, 12) sont placées une ou plusieurs rondelles d'espacement (16, 17) ouvertes, interchangeables, les rondelles d'espacement inférieures supportant, au moins partiellement, la charge qui s'applique sur la bride de glissement (11) et la transmettant au palier de tourillon inférieur (3).

2. Charnière de porte selon la revendication 1, caractérisée en ce que quatre rondelles d'espacement (16, 17, 18, 19) sont prévues, deux de ces rondelles d'espacement (17, 18) étant deux fois plus épaisses que les deux autres rondelles d'espacement (16, 19).

3. Charnière de porte selon les revendications 1 ou 2, caractérisée en ce qu'il est également prévu, à l'extrémité axialement extérieure du palier de tourillon supérieur (4), du côté opposé au coussinet (12) qui y est inséré, un taraudage (20) dans lequel un bouchon fileté (15) est vissé de façon à pouvoir être réglé axialement.

4. Charnière de porte selon la revendication 3, caractérisée en ce que les brides de glissement (11, 13) et les rondelles d'espacement (16, 17, 18, 19) ont un contour extérieur essentiellement carré et en ce que les rondelles d'espacement (16, 17, 18, 19) sont ouvertes dans un angle avec une ouverture de 60° à 90°.

5. Charnière de porte selon la revendication 4, caractérisée en ce que les paliers (10, 12) comportent au moins une nervure (29) s'étendant axialement, disposée dans l'angle (30) où les rondelles d'espacement (16, 17, 18, 19) sont ouvertes.

6. Charnière de porte selon l'une quelconque des revendications 1 à 5, caractérisée en ce que la palier inférieur (10) présente un fond (22) comportant une ouverture pour extraire la tige d'axe (8) en frappant.

7. Charnière de porte pour portes lourdes, portes d'entrée ou similaires, avec une partie de charnière côté dormant (1) et une partie de charnière côté battant (2), dotée d'un tourillon inférieur et d'un tourillon supérieur (5, 6) montés sur des coussinets (10, 12) placés, sans possibilité de rotation, dans un palier de tourillon inférieur et un palier de tourillon supérieur (3, 4), ouverts axialement, de la partie de charnière côté dormant (1), les coussinets (10, 12) comportant des brides de glissement (11, 13) qui s'appuient sur les surfaces (23, 24) des paliers de tourillon inférieur et supérieur (3, 4) dirigées vers la partie de charnière côté battant (2), les tourillons inférieur et supérieur (5, 6) étant constitués par une tige d'axe (8) pouvant être insérée dans un logement cylindrique (25) de la partie de charnière côté battant (2) et ajustable au moyen d'une vis (9) se trouvant dans la partie de charnière côté battant (2),
caractérisée en ce que :
(a) les palier de tourillon inférieur et supérieur (3, 4) sont assemblés rigidement de façon détachable par une barrette de vissage (7) ;
(b) l'écartement entre les surfaces d'appui (23, 24) des paliers de tourillon inférieur et supérieur (3, 4) est supérieur, avec un jeu de réglage maximal de quelques millimètres, par exemple 6 mm, à la longueur axiale de la partie de charnière côté battant (2) augmentée de l'épaisseur des deux brides de glissement (11, 13) des coussinets (10, 12) ;
(c) la tige d'axe (8) peut être insérée axialement par l'un des paliers de tourillon (4, 5) dans le logement de la partie de charnière côté battant (2) ;
(d) à l'extrémité axialement extérieure du palier de tourillon inférieur (3), du côté opposé à la surface de guidage du coussinet (10) est prévu un taraudage (20) dans lequel un bouchon fileté (14) est vissé de façon à pouvoir être réglé axialement, en permettant un réglage en hauteur, à la fois du coussinet inférieur (10), de la tige d'axe (8) et de la partie de charnière côté battant (2) ;
(e) lorsque la charnière de porte est en place, après réglage axial du coussinet inférieur (10) avec la tige d'axe (8) fixée à la partie de charnière côté battant (2), dans l'espace entre les surfaces d'appui (23, 24) des paliers de tourillon inférieur et supérieur (3, 4) et les brides de glissement (11, 13) des coussinets (10, 12), sont placées une ou plusieurs rondelles d'espacement (16, 17) ouvertes, interchangeables, les rondelles d'espacement inférieures supportant, au moins partiellement, la charge qui s'applique sur la bride de glissement (11) et la transmettant au palier de tourillon inférieur (3).

8. Charnière de porte selon la revendication 7, caractérisée en ce que le palier de tourillon inférieur (3) comporte une barrette de vissage moulée (7) en forme de boîtier, qui s'étend à peu près sur la hauteur de la partie de charnière côté battant (2) et comporte des trous de vis (28), en ce que la barrette de vissage (7, 7') est ouverte, au moins partiellement, ou prévue pour être ouverte sur sa face frontale supérieure (44) et en ce que le palier supérieur (4, 4') présente un élément de raccordement (40, 40') dirigé vers le bas, pouvant se loger entre les parois (41, 42, 43) de la barrette de vissage (7, 7') et susceptible d'être inséré sans jeu dans la partie supérieure de la barrette de vissage (7, 7').

9. Charnière de porte selon la revendication 8, caractérisée en ce que la face frontale supérieure (44) présente des encoches de rupture (45) formées à l'intérieur et permettant de détacher de la face frontale (44) au moins l'une des parties correspondant à la section de l'élément de raccordement (40) associé.

10. Charnière de porte selon l'une des revendications 8 ou 9, caractérisée en ce que deux boulons porteurs (27) au moins sont formés sur le palier de tourillon supérieur (4, 4').

11. Charnière de porte selon l'une quelconque des revendications 8 à 10, caractérisée en ce qu'à la partie supérieure de la barrette de vissage (7), il est prévu au moins un manchon taraudé (28) décalé latéralement et en ce que l'élément de raccordement (40) présente un évidement latéral (46) en forme de U ou de voûte, entourant ce manchon taraudé (28).

12. Charnière de porte selon l'une quelconque des revendications 8 à 11, caractérisée en ce que l'élément de raccordement (40') comporte un manchon de passage (47) permettant le passage du manchon taraudé (28) qui se trouve à la partie supérieure de la barrette d'appui (7').
